# EUROPÄISCHE PATENTSCHRIFT

(11) **EP 2 957 678 B1**
(45) Veröffentlichungstag und Bekanntmachung des Hinweises auf die Patenterteilung: **29.03.2017**
(21) Anmeldenummer: 15001633.5
(22) Anmeldetag: 02.06.2015
(51) Int. Cl.: E02D 29/14

(54) **SCHWENKABDECKUNG FÜR EINEN SCHACHT**
PIVOTING COVER FOR A SHAFT
REVÊTEMENT PIVOTANT POUR UN PUITS

(30) Priorität: 21.06.2014 DE 102014009366
(43) Veröffentlichungstag der Anmeldung: 23.12.2015
(73) Patentinhaber: Langmatz GmbH, 82467 Garmisch-Partenkirchen (DE)
(72) Erfinder: Rüttiger, Steffen, 82490 Farchant (DE)
(74) Vertreter: Flosdorff, Jürgen

(56) Entgegenhaltungen:
- DE-A1- 19 842 348
- DE-A1-102007 020 865
- DE-U1-202005 010 323

## Beschreibung

Die Erfindung betrifft eine Schwenkabdeckung für einen in eine Fahrbahn eingelassenen Schacht. Die Schwenkabdeckung enthält einen umlaufenden Rahmen und wenigstens einen, vorzugsweise zwei oder mehr schwenkbare Deckel. Die Deckel können jeweils im wesentlichen eine Dreieckform haben, bei der die "Spitze" des Dreiecks verbreitert ist, so dass sie eine kurze Randkante bildet, wobei jeweils zwei Deckel ein Deckelpaar in Form eines Rechtecks bilden und die Deckel an gegenüber liegenden Seiten des Rahmens mit Scharnieren angelenkt sind, so dass sie in eine stabile Überkopflage hochklappbar sind. Der Schacht und die Deckel bestehen vorzugsweise aus Gusseisen.

Wenn der Verkehr über eine derartige Schwenkabdeckung rollt, treten üblicherweise Klappergeräusche auf, die in der Umgebung der Schwenkabdeckung als sehr lästig empfunden werden.

Die DE 10 2007 020 865 A1 offenbart eine Schachtabdeckung mit Dämpfungselementen, die in eine umlaufende Nut des Schachtrahmens eingelegt sind, wobei der Schachtdeckel auf diesen Dämpfungselementen aufliegt. Die DE 198 42 348 A1 offenbart ebenfalls eine Schachtabdeckung, bei der der Deckel auf Dämpfungsstreifensegmenten angeordnet ist. Bei diesen beiden Schachtabdeckungen werden Vertikalkräfte, die auf die Decke einwirken, gedämpft, nicht jedoch ein seitlicher Aufprall der Deckel auf den Rahmen infolge von Horizontalkräften.

Der vorliegenden Erfindung liegt die Aufgabe zugrunde, eine Schwenkabdeckung der betrachteten Art so weiter zu bilden, dass solche Klappergeräusche weitgehend vermieden sind.

Diese Aufgabe wird erfindungsgemäß durch die Merkmale des Anspruchs 1 gelöst.

Vorteilhafte Ausgestaltungen der Erfindung sind in den Unteransprüchen gekennzeichnet.

Die Erfindung sieht vor, dass zwischen dem Rahmen und den benachbarten Deckeln sowie zwischen den benachbarten Deckeln Taschen mit seitlich vorstehenden, gummiartigen Klötzen angebracht sind. Die Taschen sind dabei vorzugsweise jeweils an den jeweiligen Bauteilen einstückig angeformt. Die gummiartigen Klötze sind in den Taschen sicher gehalten, so dass sie auch beim Öffnen und Schließen der einzelnen Deckel an ihren Positionen sicher gehalten sind. Durch die gummiartigen Klötze ist zuverlässig vermieden, dass die Deckel durch den rollenden Verkehr an den Rahmen oder gegeneinander verschoben werden und dass durch den Aufprall ein klapperndes Geräusch entsteht, da die gummiartigen Klötze einen kleinen Abstand der Teile der Schwenkabdeckung voneinander aufrecht erhalten und zudem auftretende Vibrationen umgehend dämpfen. Bei der erfindungsgemäßen Schwenkabdeckung treten daher auch beim Befahren durch schwere Kraftfahrzeuge keine klappernden Geräusche auf.

In weiteren Einzelheiten ist vorgesehen, dass sich die Deckel an ihren Rändern überlappen, indem jeweils an einem der Deckel ein nach unten versetzter Randsteg ausgebildet ist, auf dem ein oberer Randsteg des angrenzenden Deckels aufliegt. Die Oberseiten der Deckel verlaufen dabei natürlich bündig miteinander.

Dadurch, dass die Deckel jeweils an einer Seite einen nach unten versetzten Randsteg und an der gegenüber liegenden Seite einen oberen Randsteg aufweisen, übergreifen und untergreifen sich alle Deckel wechselseitig, womit die Deckel sich gegenseitig so blockieren, dass sie nur ausgehend von einem der Randdeckel geöffnet werden können. Wenn dieser Randdeckel verriegelbar ist, lassen sich damit alle Deckel verriegeln.

Weiter wird vorgeschlagen, dass jeweils an der Seite jedes Deckels, an der der nach unten versetzte Randsteg ausgebildet ist, wenigstens eine, vorzugsweise zwei voneinander beabstandete Taschen angeformt sind. Diese Taschen können sich in vorteilhafter Ausgestaltung der Erfindung von dem Steg nach unten erstrecken, wobei von dem Steg eine Eintrittsöffnung für einen gummiartigen Klotz ausgespart ist und die Tasche einen geschlossenen Boden hat. Im Horizontalschnitt hat die Tasche erfindungsgemäß eine T-förmige Aussparung, deren Mittelsteg zur Seite hin offen ist. Die gummiartigen Klötze haben im Horizontalschnitt eine entsprechende T-Form, deren seitlich überstehende Abschnitte in den Taschen gehalten sind und deren seitlich überstehende Abschnitte in den Taschen gehalten sind und deren Mittelsteg seitlich aus der zugehörigen Tasche heraus ragt. Der etwas über die Außenfläche der Tasche hinaus ragende Steg des gummiartigen Klotzes liegt einer Randkante des angrenzenden Deckels gegenüber, wobei ein minimaler Abstand zwischen diesen Teilen bestehen kann. Der benachbarte Deckel kann aber auch an den beiden gummiartigen Klötzen anliegen.

Die Taschen sind so ausgebildet, dass die gummiartigen Klötze bequem von oben eingeschoben werden können. Sie können in der Tasche in einem Klemmsitz gehalten sein, so dass sie beim Öffnen des benachbarten Deckels nicht durch Reibungskräfte oder dergleichen aus der Tasche heraus gezogen werden können.

Wie oben bereits erwähnt, sind die Klötze sicher in den Taschen gehalten und werden nur an dem über die zugehörige Tasche vorstehenden Mittelsteg großflächig auf Druck beansprucht, wenn der benachbarte Deckel auf die Klötze auftrifft. Aufgrund ihrer Form und Anordnung sind die gummiartigen Klötze über einen langen Zeitraum nutzbar. Sollten sie einmal abgenutzt sein, sind sie leicht in den Taschen austauschbar.

In diesem Zusammenhang sei erwähnt, dass die Klötze aber auch in den Taschen angeklebt sein können, wodurch ihre Austauschbarkeit ein wenig erschwert wird.

Weitere Einzelheiten der Erfindung ergeben sich aus der nachfolgenden Beschreibung. Dabei zeigen:
- Figur 1: eine Aufsicht auf eine im wesentlich rechteckige Schwenkabdeckung mit vier im wesentlichen dreieckigen Deckeln;
- Figur 2: einen Vertikalschnitt entlang der Linie A-A in Figur 1;
- Figur 3: eine Oberansicht der Schwenkabdeckung gemäß Figur 1 in vergrößerter Darstellung im Horizontalschnitt;
- Figur 4: eine Aufsicht auf den Rahmen der Schwenkabdeckung;
- Figur 5: einen Teil des Rahmens der Figur 4 mit zwei Taschen;
- Figur 6: eine teilweise Darstellung der Figur 5 mit eingesetztem gummiartigen Klotz;
- Figur 7: eine Darstellung einer Hälfte der Schwenkabdeckung mit zwei Deckeln;
- Figur 8: eine vergrößerte Darstellung des Bereichs A in Figur 7 im Maßstab 1:1;
- Figur 9: eine perspektivische Ansicht des in Figur 7 oberen Deckels mit einer Aufsicht und einer Seitenansicht in verkleinerten Maßstäben;
- Figur 10: eine perspektivische Darstellung eines gummiartigen Klotzes.

Figur 1 zeigt eine Schwenkabdeckung mit einem Rahmen 1 und vier im wesentlichen dreieckigen Deckeln 2, die mit Scharnieren 3 an dem Rahmen 1 angelenkt sind. Die Deckel 2 ergänzen sich paarweise zu einem Rechteck und sind an ihren gegenüber liegenden Längsseiten 4 mit dem Rahmen 1 gelenkig verbunden.

Wie die Figuren 2 und 7 bis 9 zeigen, enthält jeder Deckel an seiner in Figur 1 rechten Randkante einen gegenüber seiner Oberseite nach unten versetzten Randsteg 5, der auch als Untertritt bezeichnet wird. Der angrenzende Deckel hat einen oberen Randsteg 6 (bzw. Übertritt), der auf dem unteren Randsteg 5 aufliegt. Damit über- und untergreifen sich die benachbarten Deckel 2, die in der Darstellung der Figur 1 nur schrittweise von rechts nach links geöffnet werden können. Wenn der rechte Deckel in Figur 1 durch eine Verriegelungseinrichtung 7 blockiert ist, sind sämtliche Deckel sicher verschlossen.

Die Deckel haben an den seitlichen Rändern mit dem nach unten versetzten Randsteg 5 zwei angeformte Taschen 8, die sich von dem Randsteg 5 senkrecht nach unten erstrecken. Die Taschen 8 haben einen Boden 9 und sind zur Oberseite des Randstegs 5 hin offen, so dass ein aus einem gummiartigen Material bestehender Klotz 10 (siehe Figur 10) von oben in die Tasche 8 einschiebbar ist. Die Tasche 8 hat im Horizontalschnitt einen Hohlraum mit einer T-Form mit einem stirnseitig offenen Schlitz 11, aus dem der Mittelsteg 12 des Klotzes 10 um ein paar Millimeter vorsteht. Die beiden Querstege 13 sind sicher in den entsprechenden Aussparungen der Tasche 8 gehalten.

In Figur 9 ist zu sehen, dass der in Figur 7 obere Deckel 2 wiederum an der rechten Randkante (der Darstellung der Figur 1) die angeformten Taschen 8 hat. An dem Rahmen 1 sind an den gegenüber liegenden Schmalseiten 13a jeweils zwei voneinander beabstandeten Taschen 8 angeformt. Diese erstrecken sich von einem kurzen nach unten versetzten Randsteg 14 nach oben. An den aus den Taschen vorstehenden Mittelstegen 12 der Klötze 10 (siehe Figur 6) liegen untere Rippen 15 der Randdeckel an (oder sind davon gering beabstandet). Auch an den Taschen 8 bzw. vorstehenden Stegen 12 der Klötze 10 der Deckel 2 liegen untere Stege 16 bzw. 17 an, wenn die Deckel durch den rollenden Verkehr entsprechend verschoben werden.

## Patentansprüche

1. Schwenkabdeckung für einen in eine Fahrbahn eingelassenen Schacht, mit einem Rahmen (1) und wenigstens einem, vorzugsweise zwei oder vier schwenkbaren Deckeln (2), und mit Dämpfungselementen,
**dadurch gekennzeichnet,**
**dass** zwischen dem Rahmen (1) und dem benachbarten Deckel (2) oder den benachbarten Deckeln (2) sowie im Fall mehrerer Deckel (2) zwischen den einzelnen Deckeln (2) Taschen (8) mit in der Einbaulage seitlich vorstehenden gummiartigen Klötzen (10) angebracht sind,
**dass** sich die Taschen (8) nach unten bis zu einem geschlossenen Boden erstrecken und eine oben offene, im Horizontalschnitt T-förmige Aussparung haben, deren Mittelsteg zur Seite hin offen ist, und
**dass** die gummiartigen Klötze (10) im Horizontalschnitt eine entsprechende T-Form haben, deren seitlich überstehende Abschnitte (13) in den Taschen (8) gehalten sind und deren Mittelsteg (12) seitlich aus den Taschen (8) herausragt.

2. Schwenkabdeckung nach Anspruch 1,
**dadurch gekennzeichnet,**
**dass** die Klötze (8) in einem Klemmsitz gehalten sind.

3. Schwenkabdeckung nach Anspruch 1,
**dadurch gekennzeichnet,**
**dass** die Klötze (8) in den Taschen angeklebt sind.

4. Schwenkabdeckung nach Anspruch 1, wobei zwei oder vier Deckel vorgesehen sind,
**dadurch gekennzeichnet,**
**dass** die Deckel (2) sich an ihren Rändern überlappen, indem jeweils an einem der Deckel ein nach unten versetzter Randsteg (5) ausgebildet ist, auf dem ein oberer Randsteg (6) des angrenzenden Deckels (2) aufliegt.

5. Schwenkabdeckung nach Anspruch 4,
**dadurch gekennzeichnet,**
**dass** jeweils an der den nach unten versetzten Randsteg (5) enthaltenden Seite eines Deckels (2) wenigstens eine, vorzugsweise zwei Taschen (8) angeformt sind.

6. Schwenkabdeckung nach den Ansprüchen 1 bis 5,
**dadurch gekennzeichnet,**
**dass** der bzw. die Deckel (2) und der Rahmen (1) aus Gusseisen bestehen und
**dass** die Taschen (8) einstückig angeformt sind.

7. Schwenkabdeckung nach den Ansprüchen 1 bis 6,
**dadurch gekennzeichnet,**
**dass** die Deckel (2) im wesentlichen eine Dreieckform haben, derart, dass jeweils ein Deckel-Paar die Form eines Rechtecks hat, und
**dass** die Deckel (2) jedes Deckel-Paars an gegenüber liegenden Rändern des Rahmens (1) angelenkt sind.

## Claims

1. A pivoting cover for a shaft set into a roadway with a frame (1) and at least one, preferably two or four, pivotal cover plates (2) and with damping elements, **characterised in that** positioned between the frame (1) and the adjacent cover plate (2) or the adjacent cover plates (2) and, in the case of a plurality of cover plates (2), between the individual cover plates (2) there are pockets (8) with rubbery pads (10) which project laterally in the installed position, that the pockets (8) extend downwardly to a closed base and have an upwardly open cavity, which is T-shaped in horizontal section, the central web of which is open laterally and that the rubbery pads (10) have a corresponding T shape in horizontal section, the laterally projecting sections (13) of which are held in the pockets (8) and the central web (12) of which projects laterally out of the pockets (8).

2. A pivoting cover as claimed in Claim 1, **characterised in that** the pads (8) are held by a force fit.

3. A pivoting cover as claimed in Claim 1, **characterised in that** the pads (8) are secured in the pockets by adhesive.

4. A pivoting cover as claimed in Claim 1, wherein two or four cover plates are provided, **characterised in that** the cover plates (2) overlap at their edges, a downwardly offset edge web (5) being formed in each case on one of the cover plates, on which an upper edge web (6) of the adjoining cover plate (2) rests.

5. A pivoting cover as claimed in Claim 4, **characterised in that** at least one, preferably two, pockets (8) are formed in each case on the side of a cover plate (2) including the downwardly offset edge web (5).

6. A pivoting cover as claimed in Claims 1 to 5, **characterised in that** the cover plate or cover plates (2) and the frame (1) consist of cast iron and that the pockets (8) are integrally moulded on.

7. A pivoting cover as claimed in Claims 1 to 6, **characterised in that** the cover plates (2) have a substantially triangular shape such that each pair of cover plates has the shape of a rectangle and that the cover plates (2) of each pair of cover plates are pivotally connected to opposing edges of the frame (1).

## Revendications

1. Recouvrement pivotant d'un puits pratiqué dans une chaussée, avec un cadre (1) et au moins un, de préférence deux ou quatre couvercles (2) pouvant pivoter, et des éléments d'amortissement,
**caractérisé en ce**
**que** des poches (8) avec des cales (10) de type caoutchouc faisant saillie latéralement dans la position de montage sont installées entre le cadre (1) et le couvercle (2) adjacent ou les couvercles (2) adjacents, ainsi que dans le cas de plusieurs couvercles (2), entre les divers couvercles (2),
**que** les poches (8) s'étendent vers le bas jusqu'à un fond fermé et ont un évidement ouvert en haut, en forme de T dans la section horizontale, dont l'entretoise centrale est ouverte en direction du côté, et
**que** les cales (10) de type caoutchouc ont dans la section horizontale une forme en T correspondante, dont les sections (13) dépassant latéralement sont maintenues dans les poches (8) et dont l'entretoise centrale (12) dépasse latéralement hors des poches (8).

2. Recouvrement pivotant selon la revendication 1, **caractérisé en ce**
**que** les cales (8) sont maintenues dans un siège de serrage.

3. Recouvrement pivotant selon la revendication 1,
**caractérisé en ce**
**que** les cales (8) sont collées dans les poches.

4. Recouvrement pivotant selon la revendication 1, dans lequel sont prévus deux ou quatre couvercles,
**caractérisé en ce**
**que** les couvercles (2) se chevauchent au niveau de leurs bords en ce qu'une entretoise de bord (5) décalée vers le bas est réalisée respectivement au niveau de l'un des couvercles, sur laquelle une entretoise de bord (6) supérieure du couvercle (2) jouxtant repose.

5. Recouvrement pivotant selon la revendication 4,
**caractérisé en ce**
**qu'**au moins une, de préférence deux poches (8) sont formées respectivement au niveau du côté, contenant l'entretoise de bord (5) décalée vers le bas, d'un couvercle (2).

6. Recouvrement pivotant selon les revendications 1 à 5,
**caractérisé en ce**
**que** le ou les couvercles (2) et le cadre (1) sont constitués de fonte, et
**que** les poches (8) sont formées d'un seul tenant.

7. Recouvrement pivotant selon les revendications 1 à 6,
**caractérisé en ce**
**que** les couvercles (2) ont sensiblement une forme triangulaire, de telle manière que respectivement une paire de couvercles a la forme d'un rectangle, et
**que** les couvercles (2) de chaque paire de couvercles sont articulés au niveau de bords du cadre (1) se faisant face.
